# FASCICULE DE BREVET EUROPEEN

(11) **EP 0 072 328 B1**
(45) Date de publication et mention de la délivrance du brevet: **08.05.1985**
(21) Numéro de dépôt: 82401490.6
(22) Date de dépôt: 06.08.1982
(51) Int. Cl.: B61F 5/44, B61F 5/30

(54) **Bogie à essieux orientables**
Drehgestell mit lenkbaren Achsen
Bogie with orientatable wheel axles

(30) Priorité: 07.08.1981 FR 8115422
(43) Date de publication de la demande: 16.02.1983
(73) Titulaire: SOCIETE M T E Société anonyme, F-92800 Puteaux (FR)
(72) Inventeur: Bevand, Jacques, F-71200 Le Creusot (FR)
(74) Mandataire: Lejet, Christian (FR)

## Description

La présente invention se rapporte à un bogie à essieux orientables correspondant au préambule de la revendication 1 et connu du DE-A-2624719.

Certains véhicules ferroviaires tels que les métros et les tramways sont amenés à emprunter des courbes à très faibles rayons de courbure. L'orientation des essieux limite les sollicitations dynamiques appliquées, transversalement, sur les boudins de roues. Elle limite les contraintes et l'usure des boudins ainsi que le bruit provoqué par le contact des boudins sur les rails.

La présente invention a pour objet un bogie pourvu d'un mécanisme d'orientation des essieux qui n'encombre pas le centre du bogie et dans lequel le châssis repose sur les boîtes d'essieu par des éléments élastiques qui tout en permettant l'orientation des essieux et leur rappel assurent la suspension primaire. Cet agencement permet d'assurer un filtrage efficace des vibrations entre le châssis de bogie et les boîtes d'essieu, cet avantage étant surtout sensible dans le domaine des fréquences basses. Le mécanisme d'orientation des essieux assure dans certains cas la transmission des efforts de traction et de freinage entre les essieux et le châssis de bogie.

Le bogie selon l'invention est caractérisé par le fait que le châssis s'appuie sur chaque boîte d'essieu par deux éléments d'appui élastiques constitués au moins partiellement d'élastomère et montés respectivement au-dessus et au dessous de la boîte d'essieu.

On connaît bien du brevet CH-A-324972 un chassis de véhicule ferroviaire porté par des essieux pourvus de boîtes d'essieu. Ledit chassis sappuie sur chaque boîte d'essieu par l'intermédiaire de deux éléments d'appui élastiques constitués au moins partiellement d'élastomère et montés au-dessus et au-dessous de la boîte. Mais ce dispositif connu ne se rapporte pas à un essieu orientable.

Chaque élément d'appui élastique est constitué de deux blocs en élastomère disposés en chevron symmétriquement par rapport à un plan longitudinal perpendiculaire à l'axe de l'essieu et centrés sur le plan vertical passant par cet axe d'essieu.

Chaque système articulé se compose d'un levier de commande monté pivotant sur le châssis et articulé deux barres de liaison attelées chacune par une articulation à une boîte d'essieu.

L'invention va maintenant être décrite avec plus de détails en se référant à un mode de réalisation donné à titre d'exemple et représenté par les dessins annexés.

La figure 1 représente en vue de dessus le bogie selon l'invention.
La figure 2 représente une vue en élévation du bogie de la figure 1.
La figure 3 représente une vue de gauche avec une coupe partielle selon III-III des figures 1 et 2.
La figure 4 est une vue de détail, selon III-III, montrant les éléments d'appui élastiques.
La figure 5 est une vue en coupe, selon V V, des éléments d'appui élastiques.

En se référant aux figures 1 à 5, le bogie comporte un châssis de bogie 1 qui est porté par deux essieux 2 constitués chacun de deux roues réunies par un axe. Chaque essieu est équipé de deux boîtes d'essieu 3. L'axe vertical de synimé- trie et d'orientation de chaque essieu, situé à égale distance des roues, est repéré 22.

La caisse du véhicule repose sur le bogie par l'intermédiaire d'une couronne de pivotement 71 qui est coaxiale avec l'axe vertical central 13 du bogie. Cette couronne se compose de deux an neaux qui peuvent pivoter au moyen de roulements, l'un par rapport à l'autre, autor de l'axe central 13, l'un des anneaux étant solidaire de la caisse, l'autre anneau étant solidaire d'une traverse 72 qui s'appuie à ses extrémités sur le châssis de bogie par l'intermédiaire de deux ressorts 73 formant la suspension secondaire.

Le châssis de bogie est relié à chaque boîte d'essieu par deux éléments d'appui élastiques 4, 8 montés l'un au dessous de l'autre de manière que l'un, 4, soit situé au-dessus de la boîte d'essieu et l'autre, 8, soit situé au-dessous. Chaque élément d'appui 4 ou 8 est agencé de manière à être symmétrique par rapport au plan vertical passant par l'axe de révolution 23 de l'essieu et par rapport à un plan longitudinal perpendiculaire à ce même axe.

Le châssis de bogie 1 forme de part et d'autre de chaque boîte d'essieu deux branches sur les quelles s'appuient les éléments d'appui élastiques 4 et 8.

Chaque élément d'appui élastique 4 ou 8 se compose de deux blocs élastiques 41 -42 ou 81-82 réalisés au moins partiellement en élastomère et montés chacun entre une face d'appui 311-312 ou 321-322 d'une armature intérieure 31 ou 32 solidaire de la boîte d'essieu et une face d'appui 111-112 ou 121-122 d'une armature ex térieure 11 ou 12 solidaire du châssis. Ces faces d'appui sont inclinées de manière à former des V par rapport à un plan longitudinal qui est perpendiculaire à l'axe de révolution 23 de l'essieu. Les faces d'appui 111-112 ou 121-122 sont symmé- triques par rapport à ce plan longitudinal de même que les faces d'appui 311-312 ou 321 -322. Les blocs d'un même élément d'appui sont disposés de manière à former un chevron tronqué symmétriquement par rapport au plan longitudinal précité. Les arêtes-fictives des faces d'appui 111-112 ou 121-122 et 311-312 ou 321-322 sont horizontales et contenues dans le plan de symmétrie qui est perpendiculaire à l'axe de révolution 23 de l'essieu. Les centres des blocs 41-42 et 81-82 sont centrés dans le plan vertical passant par 23. Cet agencement en V ou chevrons, assure le guidage radial ou transversal tout en permettant l'orientation autor de l'axe 22. Chaque bloc élastique 41 ou 42 a une structure monobloc ou feuilletée - type sandwich - qui est réalisée par des plaques en élastomère séparées par des plaques intermédiaires métalliques, ces plaques, disposées alternativement, étant adhérisées ensemble.

Sur l'élément élastique supérieur 4 les blocs sont disposés de manière à ménager un espace 43 entre l'armature extérieure 11 et l'armature inteneure 31. Une butée 44 en élastomère est adhérisée sur l'armature 11 du côté de l'armature 31. Cette butée assure la limitation du débattement vertical des deux armatures l'une par rapport à l'autre.

Chaque élément comporte par ailleurs des butées limitant le débattement en rotation de l'essieu autor de l'axe 22.

L'orientation de deux essieux est contrôlée par deux parties du système articulés qui relient chacune deux boîtes d'essieu 3 situées d'un même côté du plan longitudinal médian du bogie. Chaque partie impose aux deux boîtes d'essieu associées des rotations angulaires de sens contraires autor des axes de symétrie. En courbe, l'un des essieux subit une rotation dans le sens des aiguilles d'une montre tandis que l'autre essieu subit une rotation dans le sens inverse des aiguilles d'une montre, les axes devenant ainsi convergents. Les deux parties imposent aux deux boîtes d'essieu 3 situées d'un même côté de l'axe longitudinal du bogie des déplacements égaux et opposés et imposent aux deux boites d'essieu 3 d'un même essieu des déplacements également égaux et opposés.

Chaque partie comporte un levier de commande 5 qui est articulé autor d'un axe 51 sur le châssis de bogie 1. Les deux leviers 5 sont montés de part et d'autre du plan vertical médian passant par les axes 22.

Chaque levier 5 est relié aux deux boîtes d'essieu 3 par des barres de liaison 31. Chaque barre de liaison 31 est attelée à une boîte d'essieu 3 par une articulation 31 située dans le plan horizontal passant par les axes d'essieu et par une articulation 52 à un levier 5.

Le mouvement de pivotement de chaque levier de commande 5 autor de son axe 51 est asservi au mouvement de pivotement de la caisse autor de l'axe central 12. La caisse comporte deux points de manoeuvre 61 qui décrivent un cercle, autor de l'axe central 12, lorsque la caisse pivote. Chaque point de manoeuvre 61 de la caisse est accouple à de manoeuvre 53 d'un levier de commande 5 par l'intermédiaire d'une liaison permettant les débattements verticaux caisse-châssis de bogie et autorisant les rotations de la caisse et du levier de commande autor de leurs axes de rotation respectifs. Chaque liaison accouplant un point de manoeuvre 61 de la caisse et un point de manoeuvre 53 du levier de commande est constituée par une bielle 6, les points de manoeuvre 61 et 53 étant des articulations à rotule qui permettent les débattements verticaux relatifs de la caisse et du bogie.

Chaque levier de commande 5 oscille autor d'un axe 51 sensiblement horizontal, dans un plan sensiblement vertical. Les points de manoeuvre 61 et 53 et les bielles 6 sont alors positionnés sensiblement au niveau de la couronne de pivotement et à faible distance de la caisse. A cause des ressorts 73 de la suspension secondaire, les leviers de commande 5 sont décalés du plan transversal passant par l'axe 13, les barres 31 ayant de ce fait des longueurs inégales.

Le bogie moteur qui est représenté sur les figures comporte deux moteurs qui sont suspendus sur le châssis et entrainent chacun un essieu.

Le fonctionnement du bogie va maintenant être expliqué.

En ligne droite, le parallélisme des deux essieux est donné par les éléments élastiques 4 et 8 par les leviers de commande 5 qui sont accouplés à la caisse. Le premier essieu 2 abordant une courbe reçoit une sollicitation latérale provenant du rail extérieur qui oriente le bogie selon la position perpendiculaire à l'axe longitudinal de la voie. Au cours de la rotation, les éléments élastiques 4 et 8 subissent, dans le plan longitudinal, des déplacements qui dépendent du rayon de la courbe empruntée par le bogie. Les blocs élastiques sont précomprimés et travaillent au cissail- lement. La structure de éléments élastiques 4 permet le pivotement angulaire de chaque essieu autor de son axe vertical 22 tout en assurant un guidage transversal par rapport au châssis de bogie. En abordant la courbe de bogie prend la position normale à la voie ce qui entraine automatiquement une rotation relative du châssis de bogie par rapport à la caisse. Cette rotation se traduit par une rotation des points de manoeuvre 61 autor de l'axe 13, par rapport au bogie. Cette rotation des points de manoeuvre 61 provoque le pivotement des leviers de commande 5 autor de leurs axes 51 ce qui entraine le rapprochement relatif des boites d'essieu 3 situées du côté du rail intérieur et l'éloignement relatif des boites d'essieu 3 situées du côté du rail extérieur. Les axes des essieux convergent vers l'intérieur de la courbe.

La rotation de la caisse par rapport au premier bogie qui s'engage dans la courbe implique également une rotation de la caisse par rapport au bogie suivant. Cette rotation relative commande les leviers 5 du bogie suivant et par conséquent l'orientation des essieux de ce bogie. Le problème de l'entrée en courbe se trouve facilité par le fait que le raccordement entre la ligne et la portion circulaire de la voie s'effectue par l'intermédiaire d'une portion parabolique.

A la sortie de la courbe les éléments élastiques 4 et 8 exercent un couple de rappel qui tend à repositionner l'essieu en position transversale. La rotation de la caisse vers sa position initiale selon l'axe longitudinal du bogie ramène les leviers de commande 5 vers leurs positions initiales.

L'effort de traction et de freinage entre les essieux le châssis de bogie est transmis, par l'intermédiaire des barres 31, aux leviers de commande 5 qui sont liés au châssis de bogie par les articulations 51. L'effort de traction ou de freinage appliqué au châssis de bogie est transmis à la caisse par l'intermédiaire de la couronne de pivotement. Le système articulé est prévu pour supporter simultanément les efforts de traction ou de freinage et les efforts d'orientation des essieux. En courbe, les efforts d'orientation des essieux dans le mécanisme d'orientation entrent en jeu, en plus des efforts éventuels de traction ou de freinage. A ce moment là ces efforts d'orientation interviennent au prorata des angles suivant lesquels les essieux ont pivoté.

La première voiture qui entre sur une courbe entraine par son attelage la deuxième voiture en orientant progressivement son premier et son deuxième bogie et ainsi de suite.

Le bogie pourrait comporter trois essieux, l'essieu médian étant guidé autor d'un axe fixe par rapport au châssis de bogie et les deux essieux extérieurs étant orientés comme dans les modes de réalisation décrits ci-dessus.

Les éléments élastiques supérieur 4 et inférieur 8 peuvent être réalisés avec des blocs élastiques de compositions et dimensions différentes ou identiques.

Le châssis de bogie pourrait comporter de cadres fermés entourant chacun une boîte d'essieu et servant de support aux éléments 4 et 8.

Les boites d'essieu au lieu d'être disposées à l'extérieur des roues pourraient être disposées entre les roues, les longerons du châssis de bogie s'étendant alors entre les roues.

## Revendications

1. Bogie à essieux orientables monté pivotant sous une caisse de véhicule ferroviaire, comprenant un châssis de bogie (1) porté par des essieux (2) pourvus de boîtes d'essieu (3) et pouvant être orientés par un système articulé manoeuvré par la relative de la caisse ledit système comportant une première partie reliant deux de ces boîtes et une deuxième partie (5) reliant deux autres boîtes de manière à imposer à ces boîtes de pivoter autor des axes verticaux de symétrie (22) des essieux caractérisé par le fait que le chassis (1) s'appuie sur chaque boîte d'essieu (3) par l'intermédiaire de deux éléments d'appuiéla- stique (4, 8) constitués moins partiellement d'élastomère et montés au dessus et au-dessous de la boîte.

2. Bogie selon la revendication 1, caractérisé par le fait que chaque élément d'appui élastique (4 ou 8) est constitué de deux blocs en élastomère (41 -42, 81-82) disposés en chevrons symétriquement par rapport à un plan vertical perpendiculaire à l'axe d'essieu (23) et centrés sur le plan vertical passant par cet axe d'essieu (23).

3. Bogie selon l'une quelconque des revendications précédentes, caractérisé par le fait que chaque partie du système articulé se compose d'un levier de commande (5) monté pivotant sur le chassis (1) et articulé à deux barres de liaison (31) attelées chacune par une articulation (331) à une boîte d'essieu (3).

4. Bogie selon la revendication 3, caractérisé par le fait que chaque levier (5) est accouplé a un point de maoeuvre (61) de la caisse par l'intermédiaire d'une liaison (6) permettant les débattements verticaux caisse-chassis de bogie et auto risant les rotations de la caisse et de leviers (5) autour de leurs axes de rotation respectifs (321

5. Bogie selon la revendication 4, caractérise par le fait que la liaison (6) est constituée par une bielle relié par une articulation à rotule (51. 61) a levier de commande (5) et à un point de manoeu vre (61) de la caisse.

## Patentansprüche

1. Drehgestell mit Lenkachsen zur schwenkbaren Anordnung unter einem Eisenbahnwagenka sten, bestehend aus einem Drehgestellrahmen (1), der über mit Achslager (3) ausgerüsteten Tragachsen (2) abgestützt ist, die über ein durch die relative Wagenkasten-Drehbewegung betä tigtes Gelenksystem geschwenkt werden kön nen, wobei dieses System ein erstes diese beiden Achslager miteinander verbindendes Teil sowie ein zweites zwei weitere Achslager mitein ander verbindendes Teil aufweist, so daß diese Achslager sich um die senkrechten Symmetrie achsen (22) der Tragachsen schwenken müssen. dadurch gekennzeichnet, daß der Rahmen (1) auf jedem Achslager (3) über zwei elastische Stützelemente (4, 8) abgestützt ist, die minde stens teilweise aus Elastomer bestehen und über und unter dem Achslager angeordnet sind

2. Drehgestell nach Anspruch 1, dadurch gekennzeichnet, daß jedes elastische Stützelement (4 bzw. 8) aus zwei Elastomerblöcke (41--42, 81-82) besteht, die symmetrisch zu einer vertikalen zur Lenkachse (23) senkrecht verlaufenden Ebene pfeilförmig angeordnet und zu einer durch diese Lenkachswelle (23) verlaufenden Senkrechtebene zentriert sind.

3. Drehgestell nach einem der vorhergehenden Ansprüche, dadurch gekennzeichnet, daß jedes Gelenksystemteil aus einem auf dem Rah men (1) schwenkbar montierten Steuerhebel (5) besteht, der an zwei Verbindungsstangen (31) angelenkt ist, die jeweils an einem Achslager (3) über ein Gelenk (331) angekoppelt sind

4. Drehgestell nach Anspruch 3, dadurch gekennzeichnet, daß jeder Steuerhebel (5) an einem Betätigungspunkt (61) des Wagenkastens über ein Verbindungsstück (6) angekoppelt ist. wodurch die Senkrechtbewegungen Wagenka sten-Drehgestellrahmen erlaubt und die Drehbewegungen des Wagenkastens und der Steu erhebel (5) um deren jeweiligen Rotationsachsen (51, 331) zugelassen werden

5. Drehgestell nach Anspruch 4, dadurch gekennzeichnet, daß das Verbindungsstück (6) aus einem Lenker besteht, der über ein Kugelgelenk (51, 61) mit dem Steuerhebel (5) und einem Betä tigungspunkt (61) des Wagenkastens verbunden ist.

## Claims

1 Bogie with orientable axles, which is mounted pivotably under the body of a rail vehicle and which possesses a bogie chassis (1) carried by axles (2) which are provided with axle-boxes (3) and which can be oriented by means of an articulated system actuated as a result of the relative rotation of the body, the said system comprising a first part connecting two of these boxes and a second part (5) connecting two other boxes, in such a way as to compel these boxes to pivot about vertical axes of symmetry (22) of the axles, characterised in that the chassis (1) bears on each axle-box (3) by means of two elastic bearing elements (4, 8) which consist at least partially of elastomer and which are mounted above and below the box.

2. Bogie according to Claim 1, characterised in that each elastic bearing element (4 or 8) consists of two elastomer blocks (41 -42, 81-82) which are arranged in a herringbone pattern symmetrically relative to a vertical plane perpendicular to the axle axis (23) and which are centred on the vertical plane passing through this axle axis (23).

3. Bogie according to either one of the preceding claims, characterised in that each part of the articulated system is composed of a control lever (5) mounted pivotably on the chassis (1) and articulated on two connecting bars (31) which are each coupled to an axle-box (3) by means of a joint (331).

4. Bogie according to Claim 3, characterised in that each lever (5) is coupled to an operating point (61) of the body by means of a connection (6) which allows vertical movements of the body and the bogie chassis relative to one another and which permits the rotation of the body and the levers (5) about their respective axes of rotation (51.331).

5. Bogie according to Claim 4, characterised in that the connection (6) consists of a connecting rod linked means of a ball-and-socket joint (51, 61) to the control lever (5) and to an operating point (61) of the body.
